# EUROPÄISCHE PATENTSCHRIFT

(11) **EP 3 294 660 B1**
(45) Veröffentlichungstag und Bekanntmachung des Hinweises auf die Patenterteilung: **27.02.2019**
(21) Anmeldenummer: 16720372.8
(22) Anmeldetag: 19.04.2016
(51) Int. Cl.: B67D 1/00, B65B 69/00, B65D 35/28

(54) **FLUID-DISPENSER FÜR DEN NAHRUNGSMITTELVERSORGUNGSBEREICH**
FLUID-DISPENSER FOR FOOD SERVICE
DISTRIBUTEUR DE LIQUIDE POUR SERVICE ALIMENTAIRE

(30) Priorität: 15.05.2015 DE 102015208966
(43) Veröffentlichungstag der Anmeldung: 21.03.2018
(73) Patentinhaber: Robert Bosch GmbH, 70442 Stuttgart (DE)
(72) Erfinder: BARRON, Dan, CH-8200 Schaffhausen (CH)
(86) Internationale Anmeldenummer: PCT/EP2016/058652
(87) Internationale Veröffentlichungsnummer: WO 2016/184633

(56) Entgegenhaltungen:
- US-A- 2 837 243
- US-A- 5 199 610
- US-A1- 2002 092 879

## Beschreibung

### Stand der Technik

Die Erfindung betrifft einen Fluid-Dispenser für den Nahrungsmittelversorgungsbereich nach Patentanspruch 1.

Die Erfindung betrifft insbesondere einen Fluid-Dispenser für den Nahrungsmittelversorgungsbereich mit einem formfesten Gehäuse zur Aufnahme eines Schlauchbeutels mit einem viskosen Inhaltsstoff, wobei der Fluid-Dispenser zudem zur Aufnahme von Schlauchbeuteln ausgebildet ist, die eine am Schlauchbeutel selbst angebrachte oder anbringbare Ausgabevorrichtung zur dosierten Abgabe des Inhaltsstoffes aufweisen, und wobei weiterhin der Schlauchbeutel im Fluid-Dispenser in einer vorbestimmten Lage einsetzbar und befestigbar ist und wobei eine Hilfsvorrichtung vorhanden ist, mit der durch mechanische Druckeinwirkung auf den Schlauchbeutel der im Schlauchbeutel befindliche viskose Inhaltsstoffe in Gebrauchslage des Fluid-Dispensers kontinuierlich in Richtung zu der Ausgabevorrichtung am Schlauchbeutel drängbar ist.

Im Nahrungsmittelversorgungsbereich müssen heutzutage sehr grosse Mengen von viskosen Produkten zwecks Einhaltung von hygienischen Bedingungen in sogenannten Schlauchbeuteln geliefert werden. Diese Schlauchbeutel sind flexible Behälter bei denen oftmals auch eine Ausgabevorrichtung zum Beispiel in der Form einer Dosierpumpe integriert oder zumindest aufsetzbar ist und die in der Gesamtheit für den Einmalgebrauch vorgesehen sind. Auf diese Weise soll eine Kontamination der zumeist verderblichen viskosen Produkte (z.B. Saucen etc.) verhindert werden. Es soll zudem auch möglichst verhindert werden, dass während des Entleervorganges Luft in die Schlauchbeutel eindringt, weil eindringende Luft die Kontamination begünstigen kann und der Luftsauerstoff auch die Qualität der Produkte beeinträchtigen kann. Dennoch möchte man natürlich die Schlauchbeutel so vollständig wie nur möglich entleeren. Letzteres ist selbst bei Lösungen mit Einweg-Dosierpumpen oftmals ein Problem, denn das unkontrollierte Zusammensacken der Schlauchbeutel beim Entleerungsprozess und die damit verbundene Faltenbildung des Schlauchbeutels bewirken sehr oft, dass ein beträchtlicher Anteil des Schlauchbeutelinhalts in den Knitterfalten hängen bleibt und somit nicht entleerbar ist. Schätzungen eines grossen Verteilers im weltweiten Nahrungsmittelversorgungsbereich gehen davon aus, dass nur schon bei einer Entleerbarkeit von 96% anstelle von 88% eine jährliche Einsparung des Schlauchbeutelinhalts im Wert von annähernd 1 Million $ erzielt werden könnte.

Grundsätzlich ist natürlich bekannt, dass die effektiv erreichbare Entleerbarkeit eines Schlauchbeutels immer von verschiedenen Faktoren abhängig ist, so etwa von der Entleerungsrate, der Viskosität des Produkts und der Art der Schlauchbeutelanordnung und Verformung während des Entleerungsprozesses. Andere Faktoren, wie beispielsweise die Konstruktionsweise der Ausgabeeinrichtung bzw. der Aufbau der verwendeten Dosierpumpe, können ebenfalls eine Rolle spielen.

Zur zumindest annähernd vollständigen Entleerung von Schlauchbeuteln im Nahrungsmittelsektor sind schon vor dem Aufkommen von Dosierpumpen verschiedene Vorrichtungen und Methoden vorgeschlagen und realisiert worden. Diese umfassen beispielsweise das einfache Auslaufenlassen durch den natürlichen Einfluss der Gravitation, Aussaugvorrichtungen und Ausquetschvorrichtungen, bei denen der Schlauchbeutel beispielsweise zwischen zwei festen Platten unter Krafteinwirkung ausgepresst wird. Einfaches Auslaufenlassen kann aber insbesondere bei zähflüssigen Produkten wegen der erforderlichen Zeitdauer kaum auf Akzeptanz stossen und sowohl das Aussaugen wie auch das Zusammenquetschen bergen wegen der grösstenteils unkontrollierbaren Faltenbildung bei der Anwendung das erwähnte Risiko, dass die vollständige Entleerbarkeit wegen der Blockierung der Auslaufwege durch die Knitterfalten behindert wird.

Ein Beispiel einer Vorrichtung zur Ausgabe von eher zähflüssigen Produkten ist in der US3257039A beschrieben. Die US3257039A zeigt einen Dispenser zur Abgabe von Zahnpasta aus zusammenpressbaren Tuben, wobei die Tuben zwischen zwei gezahnten Auspressrollen mittels einer manuell zu betätigenden Hebelvorrichtung vom Tubenende her ausgedrückt werden. Die Tuben sind nicht im eigentlichen Sinn aufgespannt sondern lediglich zwischen den Auspressrollen und einer Ausnehmung am Ausgabeende des Dispensers in einer Position gehalten und die Tuben haben auch keine am Tubenkörper selbst angebrachte Ausgabevorrichtung. Es gibt lediglich eine einfedernde Verschlusskappe am Gehäuse des Dispensers. Da die Hebelvorrichtung schlitzgeführt ist, können die Hebelvorrichtung und damit auch die Auspressrollen leicht seitlich verkippen. Im Prinzip ist es aber eine manuell unterstützte Auslauflösung.

Die US5638989A beschreibt einen Dispenser zur Abgabe von Fluiden aus Schlauchbeuteln. Die Schlauchbeutel sind dabei in einer Dreipunktaufhängung gehalten bzw. aufgespannt, nämlich zwischen zwei oberen Aufhängehaken und einer unteren Aufnahmeöffnung zum Festhalten einer Ausgabevorrichtung, wobei die Ausgabevorrichtung ihrerseits am Schlauchbeutel selbst angebracht ist. Die Entleerung erfolgt unter dem Einfluss der Schwerkraft, es ist aber auch noch ein schwenkbare Spannbügel vorgesehen, der im mittleren Beutelbereich gegen eine Seitenwand des Schlauchbeutels drückt und offenbar zumindest teilweise die Entleerbarkeit des Schlauchbeutels verbessert.

Die US-5490613 beschreibt einen Fluid-Dispenser für den Nahrungsmittelversorgungsbereich mit einem formfesten Gehäuse zur Aufnahme eines Schlauchbeutels mit einem viskosen Inhaltsstoff, wobei der Fluid-Dispenser zudem zur Aufnahme von Schlauchbeuteln ausgebildet ist, die eine am Schlauchbeutel selbst angebrachte und manuell betätigbare Ausgabevorrichtung zur dosierten Abgabe des Inhaltsstoffes aufweisen, und wobei weiterhin der Schlauchbeutel im Fluid-Dispenser in einer vorbestimmten Lage einsetzbar und befestigbar ist und wobei eine Hilfsvorrichtung vorhanden ist, mit der durch mechanische Druckeinwirkung auf den Schlauchbeutel der im Schlauchbeutel befindliche viskose Inhaltsstoffe in Gebrauchslage des Fluid-Dispensers kontinuierlich in Richtung zu der Ausgabevorrichtung am Schlauchbeutel drängbar ist. Die Befestigung des Schlauchbeutels im Gehäuse erfolgt durch eine Aufspannung mittels Aufspannmitteln in der Form einer Dreipunktaufspannung.

Die Hilfsvorrichtung besteht aus mindestens einer zwischen zwei seitlichen Gleitführungen im Gehäuse angebrachte Gewichtsrolle, die in Gebrauchslage des Fluid-Dispensers auf dem Schlauchbeutel auf- und anliegt und durch ihr Eigengewicht den im Schlauchbeutel befindlichen viskosen Inhaltsstoff kontinuierlich zu der Ausgabeeinrichtung am Schlauchbeutel zu drängen vermag. Im Prinzip ist es sich bei dieser Offenbarung um eine durch Gewichtsrollen unterstützte Auslauflösung. Da die zwei Gewichtsrollen lediglich in Führungsschlitzen geführt sind, ist ein seitliches Verkippen der Gewichtsrollen aber möglich.

Da sich keine dieser Lösungen mit der verstärkt auftretenden Knitterfaltenbildung befasst, die insbesondere beim Auspumpen von Schlauchbeuteln in Erscheinung tritt, dann beispielsweise, wenn die am Schlauchbeutel selbst angebrachte Ausgabevorrichtung zur dosierten Abgabe des Inhaltsstoffes desselben eine Dosierpumpe ist, vermögen auch die gängigen Lösungen mit schwerkraftausnützenden Gewichtsrollen mit seitlichen Gleitführungen nicht zu befriedigen. Weil die Knitterfaltenbildung weitgehend unkontrollierbar und zufällig ist, können diese auch einseitig auftreten. Wenn dies der Fall ist, wird die Auslaufunterstützung durch Gewichtsrollen ebenfalls einseitig, weil sie verkippen können unter Umständen sogar an einseitig entstandenen Knitterfalten hängen bleiben. In den Taschen solcher Knitterfalten verbleibt oftmals unentleerbarer Inhaltsstoff. In solchen Fällen wird dann auch das Ziel, nämlich die erwähnte möglichst vollständige Entleerung des Schlauchbeutels, nur ungenügend erreicht.

Weitere gattungsgemäße Lösungen sind aus der US 2002/092871 A1, US 5199610 und US 2837243 bekannt.

Die Erfindung ermöglicht, eine verbesserte Lösung für eine möglichst vollständige Entleerung von Schlauchbeuteln mit einem Fluid-Dispenser anzugeben, der für den Lebensmittelsektor besonders geeignet ist. Im Besonderen soll die angestrebte Lösung für Situationen geeignet sein, bei denen

die zu entleerenden Schlauchbeutel während der Entleerung zu Knitterfaltenbildung neigen.

Der beschriebene Fluid-Dispenser ermöglicht, dass bei einem gattungsgemässen Fluid-Dispenser mit einer Hilfsvorrichtung mit einer passiv wirkenden Gewichtsrolle zur Unterstützung einer möglichst vollständigen Entleerbarkeit des Schlauchbeutels die Hilfsvorrichtung mit Lagestabilisierungsmittel versehen ist mit denen die in Gebrauchslage des Fluid-Dispensers horizontale Auf- und Anlage der Gewichtsrolle auf dem Schlauchbeutel stabilisiert wird. Diese Lagestabilisierungsmittel bewirken, dass ein Verkippen der Gewichtsrolle trotz eventueller einseitiger Knitterfaltenbildung weitgehend vermieden werden kann. Diese Massnahme kann somit gewissermassen als Voraussetzung für eine ,vollständige Auswalzung' des Schlauchbeutels trotz allfälliger Knitterfaltenbildung gesehen werden.

Dabei ist natürlich zu bemerken, dass die angestrebte ,vollständige Auswalzbarkeit' des Schlauchbeutels trotz vorhandener Knitterfalten natürlich auch noch davon abhängt, ob die Gewichtsrolle Stellen mit Knitterfalten bei ihrer Abwärtsbewegung überhaupt überwinden kann. Dazu braucht die Gewichtsrolle eine gewisse Nachgiebigkeit, die aber auch nicht zu gross sein darf weil sonst die Auswalzbarkeit an sich in Frage gestellt ist. Es hat sich herausgestellt, dass eine Schaumstoffummantelung der Gewichtsrolle mit einer bestimmten Ummantelungs-Schaumstoffschichtdicke besonders vorteilhaft ist. Praxisversuche mit Standard-Schlauchbeuteln und daran angebrachten Dosierpumpen haben gezeigt, dass sich mit dieser Merkmalskombination Entleerungsraten von 96% bis 98% erreichen lassen.

Diese und weitere Vorteile gehen auch aus der nachfolgenden Detailbeschreibung eines Ausführungsbeispieles für einen erfindungsgemässen Fluid-Dispenser hervor.

Dabei zeigt
- Fig. 1: das geöffnete Gehäuse eines Fluid-Dispensers ohne eingesetzten Schlauchbeutel und ohne Gewichtsrolle in einer Ansicht von oben,
- Fig. 2: das Gehäuse von Fig. 1 mit eingesetztem Schlauchbeutel in einer räumlichen Ansicht,
- Fig. 3: das Gehäuse von Fig. 1 mit eingesetztem Schlauchbeutel und eingesetzter Gewichtsrolle in einer räumlichen Ansicht,
- Fig. 4: die Gewichtsrolle in einer räumlichen Ansicht,
- Fig. 5: eine Schnittzeichnung durch das geschlossene Gehäuse von Fig. 1,
- Fig. 6: ein schematischer Teilschnitt durch das Gehäuse von Fig. 1 zur Erläuterung der Funktion,
- Fig. 7: ein weiterer schematischer Teilschnitt durch das Gehäuse von Fig. 1 zur Erläuterung der Restentleerung,
- Fig. 8: ein Schlauchbeutel mit einer daran angebrachten Dosierpumpe in räumlicher Ansicht, und
- Fig. 9: ein Fluid-Dispenser mit dem auf- bzw. eingesetzten Gehäuse von Fig. 1.

Die Fig. 1 zeigt das geöffnete Gehäuse 1 eines Fluid-Dispensers ohne eingesetzten Schlauchbeutel 2 und ohne Gewichtsrolle 3 (letztere siehe Figuren 2 und 3) in einer Ansicht von oben. Das Gehäuse 1 besteht aus einem (aufgeklappten) oberen Gehäuseteil 1a und einem unteren Gehäuseteil 1b, die über Scharniere (nicht dargestellt) in einem Scharnierbereich 4 gelenkig miteinander verbunden sind und die in zugeklappter Stellung mit einer Schliessvorrichtung, beispielsweise einem einfedernden Schieber (nicht dargestellt), verschliessbar sind. Die Begriffe unteres Gehäuseteil und oberes Gehäuseteil beziehen sich hier lediglich auf die dargestellte und zur Bestückung mit einem Schlauchbeutel geeignete Handhabungslage. Mindestens das obere Gehäuseteil 1a ist zur Versteifung mit einer Rippenstruktur versehen.

Mindestens eines der beiden Gehäuseteile 1a, 1b, hier das untere Gehäuseteil 1b, hat beidseitig in Randbereichen innenliegende und als Zahnstangen ausgebildete Führungen 5 die sich im Wesentlichen über die ganze Breite des Gehäuses erstrecken. Die Führungen 5 sind Teilkomponenten von Lagestabilisierungsmitteln für die Gewichtsrolle 3. Dies wird im Folgenden noch näher erläutert werden.

Im unteren Gehäuseteil 1b befinden sich obere Aufspannmittel 6a,6b, die als Klemmmittel ausgebildet sind. Im unteren Gehäuseteil 1b befindet sich ein unteres Aufspannmittel 6c in der Form einer Passform-Halterung für eine am Schlauchbeutel 2 selbst angebrachte oder anbringbare Ausgabevorrichtung 7 zur dosierten Abgabe des Inhaltsstoffes. Die oberen Aufspannmittel 6a,6b und das untere Aufspannmittel 6c sind in ihrer Gesamtheit als Aufspannvorrichtung bezeichnet und bilden dabei die bereits erwähnte Dreipunktaufspannung für den Schlauchbeutel 2. Der Schlauchbeutel 2 wird im Gehäuse 1 also mittels der Dreipunktaufspannung zwischen den oberen Aufspannmitteln 6a,6b und dem unteren Aufspannmittel 6c gespannt gehalten. Zur Gewährleistung einer möglichst guten Aufspannung bzw. zur Minimierung der Knitterfaltenbildung während des ganzen Entleerungsprozesses des Schlauchbeutels können für die oberen Aufspannmittel 6a,6b beispielsweise auch noch zusätzliche Federzüge vorgesehen sein (nicht dargestellt). Damit kann den Dimensionsänderungen des Schlauchbeutels während der Entleerung Rechnung getragen werden.

Es wurde auch bereits erwähnt, dass die Ausgabevorrichtung 7 am Schlauchbeutel 2 selbst angebracht oder zumindest vor Gebrauch anbringbar ist, weil man ja das Ziel verfolgt, dass der Schlauchbeutel 2 mitsamt der verwendeten Ausgabevorrichtung 7 aus Hygienegründen für den Einmalgebrauch konzipiert sein soll. Die Ausgabevorrichtung 7 kann deshalb beispielsweise eine Einweg-Dosierpumpe 10 oder etwa auch ein Einweg-Eindrück- (push-up type) oder ein Einweg-Drehverschluss sein. Sowohl das Gehäuse 1 wie auch das untere Aufspannmittel 6c sind deshalb so gestaltet, dass sie je nach Art der verwendeten Ausgabevorrichtung dieselbe aufnehmen und ortsfest positionieren können, und zwar in einer Weise, dass zumindest Teile der Ausgabevorrichtung 7 wie ein Fluid-Auslass desselben bei eingesetztem Schlauchbeutel 2 und geschlossenem Gehäuse 1 aus dem letzteren herausragen (vgl. dazu Fig. 2). Im vorliegenden Ausführungsbeispiel ragt die Dosierpumpe 10 aus dem Gehäuse 1, was es natürlich ermöglicht, einen separat mit der Dosierpumpe 10 koppelbaren Dosierpumpenantrieb zu verwenden.

Weiterhin ist aus der Fig. 1 ersichtlich, dass zumindest eines der oberen Aufspannmittel 6a,6b, hier konkret das obere Aufspannmittel 6b, in der Distanz zum anderen oberen Aufspannmittel verstellbar ist. Dazu ist das obere Aufspannmittel 6b auf einer Spannmittelführung 8 verschieblich und feststellbar angeordnet. Somit kann ein Schlauchbeutel selbst unabhängig vom Füllzustand desselben stets optimal gespannt eingesetzt werden. Zudem ist das obere Aufspannmittel 6b gegenüber dem Gehäuse 1 und gegenüber dem anderen oberen Aufspannmittel 6a versetzt angeordnet, um eine Schrägstellung des eingesetzten Schlauchbeutels 2 im Bereich von 4-6 Winkelgraden zu erreichen. Durch die leichte Schrägstellung erreicht man, dass standardisierte, also einfach herstellbare und im wesentlichen rechteckförmige, Schlauchbeutel in Gebrauchslage des Fluid-Dispensers stets so aufgespannt sind, dass mindestens im Grundseitenbereich des Schlauchbeutels, also dort wo die Ausgabevorrichtung 7 angebracht ist, eine Auslaufneigung entsteht. Durch diese Auslaufneigung ist selbst im Endstadium der Entleerung ein praktisch vollständiges Auslaufen des Schlauchbeutelinhalts in Richtung zur Ausgabevorrichtung 7 gewährleistet. Da die Vorrichtung für standardisierte Schlauchbeutel konzipiert ist, die stets eine gewisse Flexibilität aufweisen und die zudem auch die gezeigte eckseitige Anordnung der Ausgabevorrichtung 7 haben, ist eine solch geringfügige Schrägstellung selbst im Ausgabevorrichtungsbereich kein Problem. Weiter veranschaulicht ist dies in den Figuren 2 und 7.

Die Fig. 2 zeigt das Gehäuse 1 von Fig. 1 mit eingesetztem Schlauchbeutel 2 in einer räumlichen Ansicht. Deutlich erkennbar ist hier die vorher erwähnte Schrägstellung des Schlauchbeutels 2 in eingesetztem Zustand. Die Ausgabevorrichtung 7 des Schlauchbeutels 2 oder zumindest Teile derselben ragen aus dem unteren Gehäuseteil.

Die Fig. 3 zeigt das Gehäuse 1 von Fig. 1 mit eingesetztem Schlauchbeutel 2 und eingesetzter Gewichtsrolle 3 in einer räumlichen Ansicht. Diese Darstellung verdeutlicht auch, in welcher Position die Gewichtsrolle 3 bei der Bestückung des Fluid-Dispensers mit einem vollen Schlauchbeutel 2 einzusetzen ist.

Die Fig. 4 zeigt die Gewichtsrolle 3 in einer räumlichen Ansicht. Deutlich erkennbar ist hier, dass die Gewichtsrolle 3 an Stirnseiten beidseitig Zahnräder 9 aufweist. Letztere können natürlich auch einstückig an einem zylinderartigen Kern 10 der Gewichtsrolle 3 angeformt sein. Die Zahnräder 9 wirken mit den als Zahnstangen ausgebildeten Führungen 5 im Gehäuse1 zusammen, und zwar in einer Weise, dass die Gewichtsrolle 3 im geschlossenem Gehäuse 1 beidseitig zahnstangengeführt hin- und herbewegbar ist. Da die Zahnräder 9 im geschlossenen Gehäuse 1 nicht aus den Zahnstangenführungen herausspringen können, wird ein seitliches Verkippen der Gewichtsrolle 3 effektiv verhindert. Die Zahnräder 9 und die Zahnstangen sind somit Lagestabilisierungsmittel für eine Hilfsvorrichtung, wobei die Gewichtsrolle, die durch ihr Eigengewicht die im Schlauchbeutel befindlichen Inhaltsstoffe kontinuierlich in Richtung zu der Ausgabevorrichtung zu drängen vermag, als eben diese Hilfseinrichtung gesehen werden kann. Grundsätzlich gibt es bei der Verwendung einer Gewichtsrolle zum angegebenen Zweck auch andere technische Mittel, um eine vergleichbare Lagestabilisierung zu erreichen. Weitere Hinweise dazu folgen im Anschluss an die Figurenbeschreibung des vorliegenden Ausführungsbeispiels.

Die Fig. 5 zeigt eine Schnittzeichnung durch das geschlossene Gehäuse 1 von Fig. 1, wobei der Schnitt in den Bereich des Zahnrads 9 und der Führung 5 mit der Zahnstange und gelegt worden ist. Das Gehäuse 1 ist hier in der Gebrauchslage des Fluid-Dispensers dargestellt, also in der Stellung in der sich die Ausgabevorrichtung 7 am tiefsten Punkt der Vorrichtung befindet. Hier ist verdeutlicht, dass die Gewichtsrolle 3 in Abwesenheit eines Schlauchbeutels 2 also ohne weiteres nach unten zur Ausgabevorrichtung 7 rollen könnte.

Die Fig. 6 zeigt einen schematischer Teilschnitt durch das Gehäuse von Fig. 1 zur Erläuterung der Funktion. Im Gegensatz zur Darstellung gemäss Fig. 5 ist hier ein Schlauchbeutel 2 eingesetzt und bereits etwa zur Hälfte entleert. Die Gewichtsrolle 3 liegt auf dem Schlauchbeutel 2 auf und seitlich an und drängt so den Inhaltsstoff des Schlauchbeutels 2 kontinuierlich in Richtung zu der Ausgabevorrichtung 7. Die seitliche Anlage erfolgt in einem Anlagebereich S, der sich mit fortlaufender Entleerung natürlich nach unten verschiebt. Bereits entleerte Teile des Schlauchbeutels 2 befinden sich oberhalb der Gewichtsrolle 3 und liegen am unteren Gehäuseteil 1b an. Die Gewichtsrolle 3 selbst hat einen zylinderartigen, länglichen und festen Kern 10 und eine den Kern 10 zylindermantelartig umgebende elastische Ummantelung 11. Der feste Kern 10 ist vorzugsweise aus einem schweren Material, beispielsweise Metall. Die elastische Ummantelung 11 ist vorzugsweise aus einem weichen Schaumstoff. Die Schichtdicke der Ummantelung 11 liegt vorzugsweise in einem Bereich von 6 bis 10 mm.

Wie in der Fig. 6 zumindest teilweise gezeigt, verformt sich die weiche Ummantelung 11 durch die Auf- und Anlage am Schlauchbeutel 2. Falls sich im Anlagebereich S am Schlauchbeutel 2 infolge des Abpumpens des Inhaltsstoffes Knitterfalten bilden, kann die Gewichtsrolle 3 diese zufolge der weichen Ummantelung 11 überwinden und wird davon nicht aufgehalten.

Die Fig. 7 zeigt ein weiterer schematischer Teilschnitt durch das Gehäuse 1 von Fig. 1 zur Erläuterung der Restentleerung. Offensichtlich ist hier die Gewichtsrolle 3 am unteren Ende des Schlauchbeutels 2 angelangt und kann infolge der leichten Schrägstellung des Schlauchbeutels 2 nicht weiter nach unten rollen. Diese Darstellung macht auch ersichtlich, dass die Schrägstellung des Schlauchbeutels bei der erfindungsgemässen Lösung 2 gering bleiben muss, um eine möglichst gute Entleerbarkeit zu erreichen. Macht man die Schrägstellung zu klein, so können Restmengen nicht mehr zur Ausgabevorrichtung 7 abfliessen. Macht man die Schrägstellung aber zu gross, so kann die Gewichtsrolle 3 gerade wegen der Lagestabilisierungsmittel in diesem kritischen Bereich die Verdrängung der verbleibenden Restmengen nicht mehr unterstützen. Eine Schrägstellung des Schlauchbeutels 2 im Bereich von 4 bis 6 Winkelgraden hat sich als besonders vorteilhaft erwiesen.

Zur weiteren Verdeutlichung der Vorrichtung als Ganzes ist in der Fig. 8 ein gefüllter standardisierter Schlauchbeutel 2 mit einer daran angebrachten Ausgabevorrichtung 7 in der Form einer an sich bekannten Dosierpumpe noch als Ganzes in räumlicher Ansicht dargestellt. Im Wesentlichen ist ein derartiger Schlauchbeutel rechteckförmig und hat eine Länge A und eine Breite B. Das Volumen derartiger Schlauchbeutel bewegt sich vorzugsweise in einem Bereich von etwa 1 bis 12 Litern. Es versteht sich von selbst, dass ein gefüllter Schlauchbeutel nicht mehr exakt rechteckförmig sein wird, sondern sich, wie andeutungsweise dargestellt, stundenglasähnlich verformt. Versuche haben gezeigt, dass die Dimensionsänderungen in Breite B und Länge A vom Leerzustand gegenüber dem Vollzustand im Bereich von etwa 4% bzw. etwa 9% variieren. Das bedeutet natürlich, dass sich die Straffung der Dreipunktaufspannung des Schlauchbeutels 2 zwischen den Aufspannmittel 6a,6b,6c im Entleerungsverlauf ebenfalls ändert, was natürlich mit ein Grund ist, weshalb zusätzliche Mittel an der Gewichtsrolle 3 zur Überwindung von entstehenden Knitterfalten notwendig sind.

Die Fig. 9 zeigt schliesslich noch einen Fluid-Dispenser mit dem auf- bzw. eingesetzten Gehäuse von Fig. 1. Gezeigt ist eine Aussenansicht des Fluid-Dispensers in Gebrauchslage. Dazu ist das Gehäuse 1 des Fluid-Dispensers in eine Grundeinheit 12 ein- oder aufsetzbar, wobei es von der Grundeinheit 12 in der Gebrauchslage gehalten ist, was bedeutet, dass die Gewichtsrolle 3 im Innern des Gehäuses 1 senkrecht oder zumindest annähernd senkrecht auf den Schlauchbeutel 2 nach unten zu drücken vermag. Die Ausgabevorrichtung 7 ist in dieser Darstellung nicht sichtbar, wohl aber in angedeuteter Weise Steuerungselemente 13 an der Grundeinheit 12, mit der beispielsweise ein Antrieb für eine Einweg-Dosierpumpe am Schlauchbeutel ansteuerbar ist.

Zurückkommend auf die Lagestabilisierungsmittel zur Lagestabilisierung bzw. Vermeidung eines Abkippens der Gewichtsrolle 3 sei erwähnt, dass es auch noch andere technische Mittel zur Erreichung dieses Ziels gibt. So können beispielsweise in den Führungen 5 konische Nuten und an den beiden Stirnseiten der Gewichtsrolle 3 Führungsräder mit konischer Radrandausformung anstelle von Zahnstangen und Zahnrädern angebracht sein. Auch mit derartigen Konstruktionen lässt sich ein Abkippen der Gewichtsrolle 3 wirksam vermeiden, weil ein gegenseitiges Verkanten praktisch unmöglich ist.

## Patentansprüche

1. Fluid-Dispenser für den Nahrungsmittelversorgungsbereich mit einem formfesten Gehäuse (1) zur Aufnahme eines Schlauchbeutels (2) mit einem viskosen Inhaltsstoff, wobei der Fluid-Dispenser zudem zur Aufnahme von Schlauchbeuteln ausgebildet ist, die eine am Schlauchbeutel (2) selbst angebrachte oder anbringbare Ausgabevorrichtung (7) zur dosierten Abgabe des Inhaltsstoffes aufweisen, und wobei weiterhin der Schlauchbeutel (2) im Fluid-Dispenser in einer vorbestimmten Lage einsetzbar und befestigbar ist und wobei eine Hilfsvorrichtung (3) vorhanden ist, mit der durch mechanische Druckeinwirkung auf den Schlauchbeutel (2) der im Schlauchbeutel befindliche viskose Inhaltsstoffe in Gebrauchslage des Fluid-Dispensers kontinuierlich in Richtung zu der Ausgabevorrichtung (7) am Schlauchbeutel drängbar ist, wobei
zur Befestigung des Schlauchbeutels (2) im Gehäuse (1) eine Aufspannvorrichtung vorhanden ist, und wobei die Hilfsvorrichtung eine zwischen zwei seitlichen Führungen (5) im Gehäuse (1) angebrachte Gewichtsrolle (3) ist, die in Gebrauchslage des Fluid-Dispensers horizontal an dem Schlauchbeutel (2) auf- und anliegt und durch ihr Eigengewicht den im Schlauchbeutel befindlichen viskosen Inhaltsstoff kontinuierlich zu der Ausgabeeinrichtung (7) am Schlauchbeutel zu drängen vermag,
wobei
die Hilfsvorrichtung Lagestabilisierungsmittel enthält mit denen die in Gebrauchslage des Fluid-Dispensers horizontale Auf- und Anlage der Gewichtsrolle auf dem Schlauchbeutel stabilisierbar ist, wobei die Aufspannvorrichtung zur Erzielung einer Dreipunktaufspannung für den Schlauchbeutel (2) ausgelegt ist, mit zwei in Gebrauchslage oberen Aufspannmitteln (6a,6b) und einem in Gebrauchslage unteren Aufspannmittel (6c), wobei das untere Aufspannmittel eine Halterung für die am Schlauchbeutel (2) selbst angebrachte oder anbringbare Ausgabevorrichtung (7) ist, **dadurch gekennzeichnet, dass** mindestens eines der oberen Aufspannmittel (6a,6b) in der Distanz zum anderen oberen Aufspannmittel (6b,6a) verstellbar ist.

2. Fluid-Dispenser nach Patentanspruch 1, **dadurch gekennzeichnet, dass** die Lagestabilisierungsmittel Zahnstangen in den Führungen (5) und mit den Zahnstangen zusammenwirkende Zahnräder (9) an den Stirnseiten der Gewichtsrolle (3) beinhalten.

3. Fluid-Dispenser nach Patentanspruch 1, **dadurch gekennzeichnet, dass** die Lagestabilisierungsmittel konische Nuten in den Führungen (5) und mit den konischen Nuten zusammenwirkende Führungsräder mit konischer Radrandausformung an den Stirnseiten der Gewichtsrolle (3) beinhalten.

4. Fluid-Dispenser nach einem der Patentansprüche 1 bis 3, **dadurch gekennzeichnet, dass** die Gewichtsrolle (3) einen länglichen zylinderartigen Kern (10) und eine den Kern (10) zylindermantelartig umgebende elastische Ummantelung (11) aufweist.

5. Fluid-Dispenser nach Patentanspruch 4, **dadurch gekennzeichnet, dass** die elastische Ummantelung (11) aus einem Schaumstoff mit einer Ummantelungs-Schichtdicke von 6 - 10 mm besteht.

6. Fluid-Dispenser nach einem der Patentansprüche 1 bis 5, **dadurch gekennzeichnet, dass** das Gehäuse (1) zweiteilig und aufklappbar ist.

7. Fluid-Dispenser nach einem der Patentansprüche 1 bis 6, **dadurch gekennzeichnet, dass** das Gehäuse (1) in eine Grundeinheit (12) einsetzbar oder auf die Grundeinheit aufsetzbar ist.

8. Fluid-Dispenser nach Patentanspruch 8, **dadurch gekennzeichnet, dass** die in Gebrauchslage oberen Aufspannmittel (6a,6b) Klemmittel beinhalten.

9. Fluid-Dispenser nach Patentanspruch 1 oder 8, **dadurch gekennzeichnet, dass** die oberen Aufspannmittel (6a,6b) gegenüber dem Gehäuse (1) schräg versetzt angeordnet sind, um eine Schrägstellung des eingesetzten Schlauchbeutels (2) im Bereich von 4-6 Winkelgraden zu bewirken.

10. Fluid-Dispenser nach einem der Patentansprüche 1, 8 oder 9, **dadurch gekennzeichnet, dass** die Halterung für Ausgabevorrichtungen wie Dosierpumpen, Eindrück- oder Drehverschlüsse ausgebildet ist.

11. Fluid-Dispenser nach einem der Patentansprüche 1 bis 10, **dadurch gekennzeichnet, dass** der Fluid-Dispenser zur Aufnahme von standardisierten im wesentlichen rechteckigen Schlauchbeuteln (2) ausgebildet ist, die einen Volumenbereich von 1 Liter bis 12 Liter umfassen.

## Claims

1. Fluid dispenser for the food service sector, having a dimensionally stable housing (1) for receiving a tubular bag (2) having a viscous content, wherein the fluid dispenser is moreover configured for receiving tubular bags which have a delivery device (7) for the metered dispensing of the content, said delivery device (7) being attached or capable of being attached to the tubular bag (2) per se, and wherein the tubular bag (2) furthermore is capable of being inserted in the fluid dispenser in a predetermined position and capable of being fastened therein, and wherein an auxiliary device (3) by way of which viscose contents in the use position of the fluid dispenser by way of a mechanical compression effect on the tubular bag (2) are capable of being continuously urged in the direction towards the delivery device (7) on the tubular bag is present, wherein a suspension device for fastening the tubular bag (2) in the housing (1) is present, and wherein the auxiliary device is a weight roll (3) which is attached between two lateral guides (5) in the housing (1) and which in the use position of the fluid dispenser bears horizontally on and against the tubular bag (2) and on account of the dead weight of said weight roll (3) is able to continuously urge the viscose content located in the tubular bag towards the delivery device (7) on the tubular bag, wherein the auxiliary device includes position-stabilizing means by way of which the horizontal bearing of the weight roll on and against the tubular bag in the use position of the fluid dispenser is capable of being stabilized, wherein the suspension device is conceived for achieving a three-point suspension for the tubular bag (2), having in the use position two upper suspension means (6a, 6b) and in the use position one lower suspension means (6c), wherein the lower suspension means is a mounting for the delivery device (7) that is attached or capable of being attached to the tubular bag (2) per se, **characterized in that** at least one of the upper suspension means (6a, 6b) is adjustable in terms of the distance from the other upper suspension means (6b, 6a).

2. Fluid dispenser according to Claim 1, **characterized in that** the position-stabilizing means contain racks in the guides (5) and gear wheels (9) at the end sides of the weight roll (3), said gear wheels (9) interacting with the racks.

3. Fluid dispenser according to Claim 1, **characterized in that** the position-stabilizing means contain conical grooves in the guides (5) and guide wheels having conical peripheral mouldings on the end sides of the weight roll (3), said guide wheels interacting with the conical grooves.

4. Fluid dispenser according to one of Claims 1 to 3, **characterized in that** the weight roll (3) has an elongate cylindrical core (10) and a sheathing (11) that elastically surrounds the core (10) in the manner of a cylindrical jacket.

5. Fluid dispenser according to Claim 4, **characterized in that** the elastic sheathing (11) is composed of a foam material having a sheathing layer thickness of 6 to 10 mm.

6. Fluid dispenser according to one of Claims 1 to 5, **characterized in that** the housing (1) is in two parts and is capable of being flipped open.

7. Fluid dispenser according to one of Claims 1 to 6, **characterized in that** the housing (1) is capable of being inserted into a base unit (12) or is capable of being placed onto the base unit.

8. Fluid dispenser according to Claim 8, **characterized in that** the in the use position upper suspension means (6a, 6b) contain clamping means.

9. Fluid dispenser according to Claim 1 or 8, **characterized in that** the upper suspension means (6a, 6b) are disposed so as to be obliquely offset in relation to the housing (1) so as to cause an oblique position of the inserted tubular bag (2) in the range from 4 to 6 angular degrees.

10. Fluid dispenser according to one of Claims 1, 8, or 9, **characterized in that** the mounting is configured for delivery devices such as metering pumps, push-in closures, or rotary closures.

11. Fluid dispenser according to one of Claims 1 to 10, **characterized in that** the fluid dispenser is configured for receiving standardized, substantially rectangular, tubular bags (2) which comprise a volumetric range from 1 to 12 litres.

## Revendications

1. Distributeur de fluide pour le secteur de l'approvisionnement alimentaire, le distributeur comprenant un boîtier indéformable (1) destiné à recevoir un sachet tubulaire (2) doté d'un contenu visqueux, le distributeur de fluide étant en outre conçu pour recevoir des sachets tubulaires qui comprennent un dispositif de distribution (7) monté ou pouvant être monté sur le sachet tubulaire (2) lui-même et servant à la distribution dosée du contenu, et le sachet tubulaire (2) pouvant en outre être inséré et fixé dans le distributeur de fluide dans une position prédéfinie, et un dispositif auxiliaire (3) étant prévu, à l'aide duquel, par action de pression mécanique sur le sachet tubulaire (2), le contenu visqueux se trouvant dans le sachet tubulaire peut être poussé en continu en direction du dispositif de distribution (7) sur le sachet tubulaire dans la position d'utilisation du distributeur de fluide, un dispositif de fixation étant prévu pour la fixation du sachet tubulaire (2) dans le boîtier (1), et le dispositif auxiliaire étant un rouleau lesté (3) monté entre deux guides latéraux (5) dans le boîtier (1), lequel rouleau lesté, dans la position d'utilisation du distributeur de fluide, repose horizontalement sur le sachet tubulaire (2) et s'appuie contre celui-ci et, par son propre poids, peut pousser le contenu visqueux se trouvant dans le sachet tubulaire en continu vers le dispositif de distribution (7) sur le sachet tubulaire, le dispositif auxiliaire comportant des moyens de stabilisation de position à l'aide desquels le support et l'appui horizontaux du rouleau lesté sur le sachet tubulaire dans la position d'utilisation du distributeur de fluide peuvent être stabilisés, le dispositif de fixation étant conçu pour obtenir une fixation en trois points pour le sachet tubulaire (2), à l'aide de deux moyens de fixation supérieurs (6a, 6b) dans la position d'utilisation et d'un moyen de fixation inférieur (6c) dans la position d'utilisation, le moyen de fixation inférieur étant un élément de retenue pour le dispositif de distribution (7) monté ou pouvant être monté sur le sachet tubulaire (2) lui-même, **caractérisé en ce que** la distance d'au moins l'un des moyens de fixation supérieurs (6a, 6b) par rapport à l'autre moyen de fixation supérieur (6b, 6a) peut être réglée.

2. Distributeur de fluide selon la revendication 1, **caractérisé en ce que** les moyens de stabilisation de position comportent des crémaillères dans les guides (5) et des roues dentées (9), coopérant avec les crémaillères, sur les côtés frontaux du rouleau lesté (3).

3. Distributeur de fluide selon la revendication 1, **caractérisé en ce que** les moyens de stabilisation de position comportent des rainures coniques dans les guides (5) et des roues de guidage coopérant avec les crémaillères et dotées de parties conformées de bord de roue coniques sur les côtés frontaux du rouleau lesté (3).

4. Distributeur de fluide selon l'une quelconque des revendications 1 à 3, **caractérisé en ce que** le rouleau lesté (3) comprend une partie centrale cylindrique allongée (10) et une gaine élastique (11) entourant la partie centrale (10) à la manière d'une enveloppe cylindrique.

5. Distributeur de fluide selon la revendication 4, **caractérisé en ce que** la gaine élastique (11) est constituée d'une mousse ayant une épaisseur de couche de gaine de 6 à 10 mm.

6. Distributeur de fluide selon l'une quelconque des revendications 1 à 5, **caractérisé en ce que** le boîtier (1) est constitué de deux parties et est dépliable.

7. Distributeur de fluide selon l'une quelconque des revendications 1 à 6, **caractérisé en ce que** le boîtier (1) peut être inséré dans une unité de base (12) ou peut être placé sur l'unité de base.

8. Distributeur de fluide selon la revendication 8, **caractérisé en ce que** les moyens de fixation supérieurs (6a, 6b) dans la position d'utilisation comportent des moyens de serrage.

9. Distributeur de fluide selon la revendication 1 ou 8, **caractérisé en ce que** les moyens de fixation supérieurs (6a, 6b) sont disposés de manière décalée de façon oblique par rapport au boîtier (1), afin de réaliser une position oblique du sachet tubulaire inséré (2) dans la plage de 4 à 6 degrés.

10. Distributeur de fluide selon l'une quelconque des revendications 1, 8 ou 9, **caractérisé en ce que** l'élément de retenue est conçu pour des dispositifs de distribution tels que des pompes de dosage, des fermetures par pression ou des fermetures par rotation.

11. Distributeur de fluide selon l'une quelconque des revendications 1 à 10, **caractérisé en ce que** le distributeur de fluide est conçu pour recevoir des sachets tubulaires (2) sensiblement rectangulaires standardisés qui présentent une plage de volumes de 1 litres à 12 litres.
